# EUROPÄISCHE PATENTSCHRIFT

(11) **EP 4 344 976 B1**
(45) Veröffentlichungstag und Bekanntmachung des Hinweises auf die Patenterteilung: **21.01.2026**
(21) Anmeldenummer: 23196841.3
(22) Anmeldetag: 12.09.2023
(51) Int. Cl.: B61F 1/02, B61F 1/08

(54) **VERFAHREN ZUM HERSTELLEN EINES BODENGESTELLS FÜR EINEN WAGENKASTEN EINES SCHIENENFAHRZEUGS UND BODENGESTELL**
METHOD FOR PRODUCING A BASE FRAME FOR A CAR BODY OF A RAIL VEHICLE AND BASE FRAME
PROCÉDÉ DE FABRICATION D'UN CHÂSSIS DE PLANCHER POUR UNE CAISSE D'UN VÉHICULE FERROVIAIRE ET CHÂSSIS DE PLANCHER

(30) Priorität: 28.09.2022 DE 102022210275
(43) Veröffentlichungstag der Anmeldung: 03.04.2024
(73) Patentinhaber: Siemens Mobility GmbH, 80997 München (DE)
(72) Erfinder: WORSCH, Marcus, 91090 Effeltrich (DE); BAUMANN, Stefan, 86609 Donauwörth (DE); KRUPA, Marcin, 90765 Fürth (DE); KARNER, Karl Heinz, 7400 Oberwart (AT)
(74) Vertreter: Siemens Patent Attorneys

(56) Entgegenhaltungen:
- WO-A1-2020/133934
- CN-A- 102 180 172
- CN-U- 202 186 396
- DE-A1- 2 452 565
- US-A- 1 178 494
- US-A- 740 187

## Beschreibung

Die Erfindung betrifft ein Verfahren zum Herstellen eines Bodengestells für einen Wagenkasten für ein Schienenfahrzeug. Die Erfindung betrifft ferner ein, dem erfindungsgemäßen Verfahren entsprechend hergestelltes Bodengestell für einen Wagenkasten eines Schienenfahrzeugs.

Im Fahrzeugbau im Schienenfahrzeugbereich bestehen für nahezu alle Baugruppen des Fahrzeugs hohe Anforderungen an Steifigkeit und Gewicht der Baugruppen, die durch stetig wachsende, zusätzliche Anforderungen an alle möglichen Ausstattungsfunktionen, wie z.B. umweltfreundliche Klimaanlagen, die ohne schädliche Treibhausgase arbeiten, jedoch deutlich schwerer sind, weiter ansteigen, wobei die zulässigen Radlasten dennoch nicht überschritten werden dürfen, um einerseits unzulässige Belastungen zu vermeiden, sowie andererseits möglichst wenig Energie im Fahrbetrieb der Fahrzeuge zu verbrauchen. Dabei hat der Rohbau im Allgemeinen sowie insbesondere das Unter- bzw. Bodengestell des Wagenkastens eines Schienenfahrzeugs einen großen Anteil am Gesamtgewicht des Fahrzeuges.

In der WO 2020/133934 A1 ist ein Schienenfahrzeug mit einem Untergestell beschrieben.

In der CN 102 180 172 A ist ein flacher Schienentransportwagen mit einem Untergestell beschrieben.

Ein Boden- bzw. Untergestell eines Schienenfahrzeugs muss somit die nötige Steifigkeit und Belastbarkeit aufweisen, um den im Betrieb und während der Wartung des Fahrzeugs auftretenden Kräften standhalten zu können. Daneben muss das Bodengestell Gewichtsbeschränkungen erfüllen, um ein unnötig hohes Gewicht des Schienenfahrzeugs vermeiden zu können. Darüber hinaus sind Fertigungsprozesse von Baugruppen des Schienenfahrzeugs wirtschaftlichen Aspekten unterworfen.

Der Erfindung liegt die Aufgabe zugrunde, ein verbessertes Verfahren zum Herstellen eines Bodengestells für einen Wagenkasten für ein Schienenfahrzeug und ein entsprechend hergestelltes Bodengestell bereitzustellen.

Diese Aufgabe wird durch das Verfahren zum Herstellen eines Bodengestells für einen Wagenkasten für ein Schienenfahrzeug und durch das Bodengestell gemäß den unabhängigen Ansprüchen gelöst. Vorteilhafte Ausgestaltungen sind Gegenstand der untergeordneten Ansprüche.

Nach einem Aspekt der Erfindung wird ein Verfahren zum Herstellen eines Bodengestells für einen Wagenkasten für ein Schienenfahrzeug angegeben, wobei wenigstens ein plattenförmig ausgebildetes Mittelteilelement bereitgestellt wird und wobei wenigstens zwei Längselemente, ein Mittellangträger, wenigstens zwei Seitenlangträger in Richtung der bzw. im Wesentlichen parallel zur Schienenfahrzeuglängsachse und mehrere Querelemente quer zur Schienenfahrzeuglängsachse an einer Seite des plattenförmigen Mittelteilelements mittels Laserschweißens fixiert werden.

Durch die Fixierung der einzelnen Elemente, d.h. der Längselemente, des Mittellangträgers, der wenigstens zwei Seitenlangträger und der Querelemente an einer Seite des plattenförmigen Mittelteilelements über Laserschweißtechniken kann aufgrund der, zum bzw. beim Laserschweißen benötigten, geringeren Streckenenergie im Vergleich zum standardmäßigen MAG-Schweißen das wenigstens eine Mittelteilelement in geringerer Wandstärke ausgeführt werden, da ein Durchbrennen des Mittelteilelements mit verringerter Wandstärke beim Laserschweißen nicht zu befürchten ist. Darüber hinaus wird mit der, gegenüber konventioneller Bauweise geringeren Anzahl der verwendeten bzw. benötigten Elemente, d.h. der Längselemente, des Mittellangträgers, der wenigstens zwei Seitenlangträger und der Querelemente, auch eine genügend große, vergleichbare Stabilität sowie die nötige Steifigkeit und Belastbarkeit des Bodengestells gewährleistet. Insbesondere kann eine Belastbarkeit bzw. Steifigkeit in einer Querrichtung des Bodengestells gewährleistet und verbessert werden. Dies ermöglicht somit die Herstellung eines gewichtsreduzierten Bodengestells.

Durch die erfindungsgemäße Verwendung nur eines Mittellangträgers wird erreicht, dass das Bodengestell torsionsweicher ausgeführt ist und somit die Sicherheit hinsichtlich Entgleisung des Schienenfahrzeugs erhöht.

Durch die Verwendung des Laserschweißens zum Zusammenfügen der einzelnen Elemente, bei dem durch die geringere Streckenenergie auch ein wesentlich geringerer Wärmeeintrag entsteht, kann das Bodengestell unter Berücksichtigung deutlich geringerer Toleranzen hergestellt werden, als dies in konventioneller Bauweise möglich ist.

Demzufolge besteht das Bodengestell zum Großteil beispielsweise aus Flachblechen, die keinerlei Taschen oder geschlossene Kammern für Feuchtigkeit und Schmutz bilden können, womit das Korrosionsrisiko deutlich reduziert wird.

Somit kann das Verfahren zum Herstellen des Bodengestells zum einen technisch vereinfacht werden und zum anderen kostengünstiger gestaltet werden.

Dadurch wiederum sind beim Zusammenbau des gesamten Wagenkastens des Fahrzeugs weniger Anpassungstätigkeiten nötig und der Wagenkasten lässt sich ebenfalls kostengünstiger zusammenbauen.

Nach einer Ausführungsform der Erfindung wird das wenigstens eine plattenförmig ausgebildete Mittelteilelement aus mehreren Teilelementen mittels Laserschweißens zusammengefügt. Hierdurch können zur Fertigung des Mittelteilelements kostenintensive Spezialfertigungsvorrichtungen vermieden werden, die für die Fertigung eines einstückigen, plattenförmigen Mittelteilelements, bei Schienenfahrzeugen üblicher Bauweise benötigt werden.

Durch die Verwendung der Technik des Laserschweißens kann die Wandstärke der Teilelemente, beispielsweise einfache, ebene Bleche, weiter reduziert werden, ohne dass Einbußen der Belastbarkeit des derart aufgebauten Mittelteilelements zu befürchten sind.

Nach einer bevorzugten Ausführungsform der Erfindung wird das wenigstens eine plattenförmig ausgebildete Mittelteilelement mit unterschiedlichen Materialstärken ausgeführt, wobei das Mittelteilelement wenigstens an den Stellen mit einer dickeren Materialstärke ausgeführt ist, an denen der Mittellangträger und die wenigstens zwei Seitenlangträger am Mittelteilelement fixiert werden.

Hierdurch werden punktgenau und gezielt die Stellen des Mittelteilelements, bzw. deren Wandstärke, an denen die Belastungsschwerpunkte im Fahrbetrieb des Fahrzeugs auftreten, entsprechend verstärkt, wobei bei den übrigen Flächen eine geringere Wandstärke beibehalten werden kann. Somit kann das Mittelteilelement und damit das Bodengestell hinsichtlich eines reduzierten Gewichts entsprechend optimiert werden.

Nach einer bevorzugten Ausführungsform der Erfindung wird der Mittellangträger als I-Träger ausgeführt.

Die Ausführung des, sich in der Mitte des Mittelteilelements angeordneten, in Längsrichtung des Fahrzeugs erstreckenden Mittellangträgers, der das wesentliche lastabtragende Element des Bodengestells des Schienenfahrzeugs ist, als I-Träger, ist aufgrund dieser Form besonders vorteilhaft, um entsprechende Beanspruchungen bzw. Kräfte insbesondere in Bezug auf die Durchbiegung des Bodengestells sowie auf dessen Beanspruchung in Längsrichtung des Fahrzeugs aufzunehmen.

Nach einer bevorzugten Ausführungsform der Erfindung wird der Mittellangträger wenigstens aus einem Obergurt, einem Steg und einem Untergurt mittels Schweißens zusammengefügt. Nach einer weiteren bevorzugten Ausführungsform der Erfindung werden der Obergurt, der Steg und der Untergurt mit jeweils unterschiedlichen Wandstärken ausgeführt. Aufgrund der mehrteiligen Ausführung des Mittellangträgers können die einzelnen Teile entsprechend Ihrer Funktion entsprechend optimiert werden. So kann beispielsweise der Steg, der zwischen Ober- und Untergurt angeordnet ist, über den Zuschnitt eine gewünschte Formgebung bekommen, die bezüglich des Bodengestells der erforderlichen Vorsprengung entspricht. Des Weiteren können Ober- und/oder Untergurt somit erfindungsgemäß bezüglich ihrer Verbindung nach oben oder unten, insbesondere des Obergurts mit dem Mittelteilelement, ihre Abmessungen, insbesondere Breite und/oder Dicke, bzw. Wandstärke betreffend, je nach Anforderung, entsprechend ausgeführt werden. Auch die Wandstärke des Stegs kann somit individuell und insbesondere unterschiedlich zu Ober- und/oder Untergurt ausgeführt werden, sodass der Mittellangträger beanspruchungsgerecht und unter geringstem Materialeinsatz zusammengefügt, bzw. zusammengebaut werden kann.

Nach einer bevorzugten Ausführungsform der Erfindung wird der Steg mit Aussparungen ausgeführt.

Durch entsprechende, kraftflussoptimierte Aussparungen, beispielsweise in Form einer Art Fachwerkstruktur, kann der Steg zusätzlich gewichtsoptimiert ausgeführt werden.

Nach einer weiteren bevorzugten Ausführungsform der Erfindung werden der Mittellangträger und die wenigstens zwei Seitenlangträger über die gesamte Länge des wenigstens einen plattenförmig ausgebildeten Mittelteilelements in Richtung der bzw. im Wesentlichen parallel zur Schienenfahrzeuglängsachse ausgeführt.

Hierdurch wird die nötige Steifigkeit und Belastbarkeit des Bodengestells des Schienenfahrzeugs weiter verbessert. Des Weiteren wird durch die Seitenlangträger der Abschluss zu den Türausschnitten des Fahrzeugs ermöglicht, die beispielsweise jeweils durch ein, über die gesamte Länge laufendes, ebenes Blech mit, bezüglich des Gewichts entsprechend optimierter Materialstärke ausgeführt werden können. Zur Oberseite also zum Mittelteilelement sind die Seitenlangträger vorteilhafterweise mit einem Blech größerer Materialstärke mittels T-Stoß, ohne jegliche Dopplungen, verschweißt. Dasselbe gilt für den Obergurt des Mittellangträgers.

Erfindungsgemäß wird das Bodengestell mit wenigstens einem äußeren Bereich ausgeführt, wobei der wenigstens eine äußere Bereich mittels Laserschweißens am Mittelteilelement fixiert wird und wobei der wenigstens eine äußere Bereich wenigstens ein plattenförmig ausgebildetes Außenteilelement aufweist, an dessen einer Seite wenigstens ein Außenlangträger und mehrere Querelemente mittels Laserschweißens fixiert werden.

Der wenigstens eine äußere Bereich kann dadurch vorteilhafterweise in der gleichen Bauweise zusammengefügt werden, wie der Mittelteil, d.h., insbesondere der Außenlangträger, aber auch die Querelemente werden jeweils mit allen anderen angrenzenden Elementen, beispielsweise Blechen, mittels T-Stößen verschweißt und anschließend an das Mittelteil angefügt. Dadurch entstehen auch in diesen Bereichen keinerlei Dopplungen, wodurch Angriffsflächen für Korrosion dauerhaft vermieden werden können.

Somit können durch die Technik des Laserschweißens Materialverdopplungen, die beispielsweise beim Punktschweißen entstehen würden, vermieden werden, weil die einzelnen Elemente direkt über die jeweiligen Fixierungskanten am Mittelteil- bzw. Außenteilelement fixiert werden, wodurch Korrosion zwischen derart parallel verlaufenden Flächen vermieden werden kann. Hierdurch kann die Belastbarkeit und insbesondere die Langlebigkeit des Bodengestells erhöht werden.

Nach einer bevorzugten Ausführungsform der Erfindung wird das wenigstens eine plattenförmig ausgebildete Außenteilelement aus mehreren Teilelementen mittels Laserschweißens zusammengefügt.

Durch die Verwendung der Technik des Laserschweißens kann die Wandstärke der Teilelemente, beispielsweise einfache, ebene Bleche, weiter reduziert werden, ohne dass Einbußen der Belastbarkeit des derart aufgebauten Außenteilelements zu befürchten sind.

Nach einer bevorzugten Ausführungsform der Erfindung wird das wenigstens eine plattenförmig ausgebildete Außenteilelement mit unterschiedlichen Materialstärken ausgeführt, wobei das Außenteilelement wenigstens an den Stellen mit einer dickeren Materialstärke ausgeführt ist, an denen der wenigstens eine Außenlangträger am Außenteilelement fixiert wird.

Hierdurch werden punktgenau und gezielt die Stellen des Außenteilelements, bzw. dessen Wandstärke, an denen die Belastungsschwerpunkte im Fahrbetrieb des Fahrzeugs auftreten, entsprechend verstärkt, bzw. erhöht, wobei bei den übrigen Flächen eine geringere Wandstärke beibehalten werden kann. Somit kann das Außenteilelement und damit das Bodengestell hinsichtlich eines reduzierten Gewichts entsprechend weiter optimiert werden.

Nach einer bevorzugten Ausführungsform der Erfindung wird der Außenlangträger als C-Träger ausgeführt.

Dadurch wird insbesondere die Stabilität des Abschlusses des äußeren Bereichs des Bodengestells nach außen verbessert.

Nach einer bevorzugten Ausführungsform der Erfindung wird das Bodengestell aus einem Metallwerkstoff gefertigt.

Hierdurch kann vorteilhaft ein stabiles und belastbares Bodengestell bereitgestellt werden.

Nach einer bevorzugten Ausführungsform der Erfindung wird das Bodengestell aus korrosionsbeständigem Stahl gefertigt. Dadurch kann sowohl in der Herstellung als auch in der Instandhaltung des Bodengestells, also über den gesamten Lebenszyklus des Fahrzeugs auf jegliche Korrosionsschutzmaßnahmen verzichtet werden. Somit wird gleichzeitig die Langlebigkeit der Fahrzeuge erhöht und der Wartungsaufwand reduziert.

Nach einem zweiten Aspekt der Erfindung wird ein Bodengestell für einen Wagenkasten eines Schienenfahrzeugs bereitgestellt, wobei das Bodengestell nach dem Verfahren zum Herstellen eines Bodengestells für ein Schienenfahrzeug nach einer der voranstehenden Ausführungsformen gefertigt ist.

Hierdurch kann ein verbessertes Bodengestell für ein Schienenfahrzeug bereitgestellt werden, welches die oben genannten technischen Vorteile aufweist.

Die oben beschriebenen Merkmale und Vorteile dieser Erfindung sowie die Art und Weise, wie diese erreicht werden, werden klarer und deutlicher verständlich durch die Erläuterungen der folgenden, stark vereinfachten, schematischen Darstellungen bevorzugter Ausführungsbeispiele.

Hierbei zeigen jeweils:
FIG 1 eine schematische perspektivische Ansicht eines Bodengestells für einen Wagenkasten für ein Schienenfahrzeug gemäß einer Ausführungsform,
FIG 2 eine schematische Darstellung der Untersicht eines Bodengestells für einen Wagenkasten für ein Schienenfahrzeug gemäß einer Ausführungsform,
FIG 3 eine schematische Darstellung eines Bodengestells für einen Wagenkasten für ein Schienenfahrzeug in Draufsicht gemäß einer Ausführungsform und
FIG 4 ein Detailausschnitt einer schematischen Darstellung der Untersicht eines Bodengestells für einen Wagenkasten für ein Schienenfahrzeug gemäß einer Ausführungsform.
FIG 1 zeigt eine schematische perspektivische Ansicht eines Bodengestells 100 für einen Wagenkasten für ein Schienenfahrzeug 1 gemäß einer Ausführungsform.

In der gezeigten Ausführungsform der Erfindung sind im Überblick die wesentlichen Bestandteile eines Bodengestells 100 für einen Wagenkasten eines Schienenfahrzeugs 1, bestehend aus einem Mittelteil 102 und zwei äußeren Bereichen 117 dargestellt, welches an weitere Teile des Untergestells des Fahrzeugs 1, insbesondere an den Fahrzeugkopf 3, angrenzt und dort angebracht bzw. integriert ist. Des Weiteren sind entsprechende Türausschnitte 5 dargestellt, die für die Türen, die im Rahmen der weiteren Fertigung des Schienenfahrzeugs 1 eingebaut werden, vorgesehen sind.

Dabei sind die Hauptbestandteile des Mittelteils 102 wenigstens ein plattenförmiges Mittelteilelement 101, welches vorliegend einstückig ausgebildet ist, alternativ aber auch aus mehreren Teilelementen, beispielsweise entsprechenden Flachblechen, hergestellt werden kann, indem sie mittels Laserschweißens zusammengefügt werden.

Ein weiterer Hauptbestandteil ist ein Mittellangträger 107, der das wesentliche lastabtragende Element des Bodengestells 100 des Schienenfahrzeugs 1 und in der Mitte des Mittelteilelements 101 angeordnet ist und sich in Längsrichtung des Fahrzeugs 1 vorzugsweise über die gesamte Länge des Mittelteils 102 erstreckt. Durch die erfindungsgemäße Verwendung nur eines Mittellangträgers 107 wird erreicht, dass das Bodengestell 100 torsionsweicher ausgeführt ist und somit die Sicherheit hinsichtlich Entgleisung des Schienenfahrzeugs 1 erhöht.

Den seitlichen Abschluss des Mittelteils 102 jeweils rechts bzw. links in Fahrzeuglängsrichtung bilden vorliegend zwei Seitenlangträger 111, die sich zur weiteren Verstärkung der Steifigkeit und Belastbarkeit des Bodengestells 100 ebenfalls in Längsrichtung des Fahrzeugs 1 vorzugsweise über die gesamte Länge des Mittelteils 102 erstrecken. Die beiden Seitenlangträger 111 bilden insbesondere den Abschluss des Mittelteils 102 zu den Türausschnitten 5.

Die zwei äußeren Bereiche 117 sind im Bereich der Seitenlangträger 111 mit dem Mittelteil 102 verbunden und weisen zumindest jeweils ein plattenförmiges Außenteilelement 119, welches vorliegend einstückig ausgebildet ist, alternativ aber auch aus mehreren Teilelementen, beispielsweise entsprechenden Flachblechen, mittels Laserschweißens zusammengefügt werden kann, sowie einen Außenlangträger 121 als Abschluss auf. Weitere Elemente sowie weitere Einzelheiten insbesondere einzelne Herstellungsschritte gemäß dem erfindungsgemäßen Verfahren zum Herstellen eines Bodengestells 100 werden in den folgenden Figuren 2 bis 4 illustriert und erläutert.

FIG 2 zeigt eine schematische Darstellung der Untersicht eines Bodengestells 100 für einen Wagenkasten für ein Schienenfahrzeug 1 gemäß einer Ausführungsform.

Zum Herstellen eines erfindungsgemäßen Mittelteils 102 eines Bodengestells 100 können auf einer Seite 103 eines bereitgestellten, plattenförmigen Mittelteilelements 101 bevorzugt zunächst, je nach Ausführung, eine notwendige Anzahl von Längselementen 105 insbesondere mittels Laserschweißens im Wesentlichen parallel zur Fahrzeuglängsachse angebracht werden. Danach können der Mittellangträger 107 in der Mitte des Mittelteilelements 101 sowie die beiden Seitenlangträger 111 seitlich rechts und links außen ebenfalls im Wesentlichen parallel zur Fahrzeuglängsachse mittels Laserschweißens angebracht werden. Danach können die Querelemente, bzw. Querträger 113 quer, d.h. im Wesentlichen rechtwinklig zur Fahrzeuglängsachse ebenfalls insbesondere mittels Laserschweißens angebracht werden. Dabei können die Querelemente 113 selbst je nach Bedarf, Position und Funktion unterschiedlich ausgeführt sein. Es ist dabei insbesondere aus Stabilitätsgründen vorteilhaft die Querelemente mit im Wesentlichen gleichen Abständen zueinander auf der Seite 103 des Mittelteilelements 101 anzubringen, wobei bei Bedarf auch ohne Einschränkung davon abgewichen werden kann. In derselben Reihenfolge können dann die äußeren Bereiche 117 hergestellt werden und im Anschluss mittels Laserschweißens zwischen den Türausschnitten 5 mit dem Mittelteil 102 verbunden werden. Im Einzelnen bedeutet dies, dass auf einer Seite eines bereitgestellten, plattenförmigen Außenteilelements 119 zunächst mittels Laserschweißens, im Wesentlichen parallel zur Fahrzeuglängsachse ein Außenlangträger 121 als seitlicher Abschluss des jeweiligen äußeren Bereichs 117 angebracht wird. Danach können die entsprechenden Querelemente, bzw. Querträger 113 quer, d.h. im Wesentlichen rechtwinklig zur Fahrzeuglängsachse ebenfalls, insbesondere mittels Laserschweißens angebracht werden. Auch hier können die Querelemente 113 selbst je nach Bedarf, Position und Funktion unterschiedlich ausgeführt sein. Es ist dabei auch hier vorteilhaft die Querelemente 113 mit im Wesentlichen gleichen Abständen zueinander auf dem Außenteilelement 119, darüber hinaus bevorzugt in Flucht mit den Querträgern 113 des Mittelteils 102, anzubringen, wobei bei Bedarf auch hier ohne Einschränkung davon abgewichen werden kann.

Durch die hier angegebene, bevorzugte Herstellungsreihenfolge, insbesondere des Anbringens der hochbelasteten Querelemente 113 in den letzten Schritten, am Ende des Verfahrens ergibt sich insbesondere eine höhere Positionsgenauigkeit und somit Vorteile bei der Endfertigung eines Schienenfahrzeugs. Bei Bedarf kann jedoch von der beschriebenen Reihenfolge in jeder möglichen sinnvollen Weise abgewichen werden und die Herstellungsschritte entsprechend abgewandelt auch in anderer Reihenfolge durchgeführt werden.

Zur Bereitstellung eines stabilen und belastbaren Bodengestells 100 wird das Bodengestell 100 bevorzugt aus einem Metallwerkstoff gefertigt. Dazu werden überwiegend beispielsweise flache bzw. ebene 2D-Bleche oder Bleche mit einer Abkantung an denen Geräte, Kabel o.ä. befestigt werden können, verwendet.

Da durch das erfindungsgemäße Herstellungsverfahren und insbesondere der ergänzenden Verwendung der Laserschweißtechnik weder Materialdopplungen noch Spalte entstehen, kann das Bodengestell 100 auch aus korrosionsbeständigem Stahl gefertigt werden, sodass über den gesamten Lebenszyklus des Fahrzeugs 1 auf jegliche Korrosionsschutzmaßnahmen verzichtet werden kann, wodurch sich die Langlebigkeit der Fahrzeuge bei gleichzeitiger Verringerung des Wartungsaufwands erhöht.

FIG 3 zeigt eine schematische Darstellung eines Bodengestells 100 für einen Wagenkasten für ein Schienenfahrzeug 1 in Draufsicht gemäß der Ausführungsform aus Figur 2.

In Figur 3 sind an das Mittelteil 102 die äußeren Bereiche 117 zwischen den Türausschnitten 5 bereits angefügt. Figur 3 zeigt im Besonderen Bereiche mit dickerer Wandstärke 123 und Bereiche mit dünnerer Wandstärke 125. Das Mittelteilelement 101 weist dabei genau dort Bereiche dickerer Wandstärke 123 auf, an denen der Mittellangträger 107 und die beiden Seitenlangträger 111 mittels Laserschweißens am Mittelteilelement 101, bzw. die Außenlangträger 121 an den Außenteilelementen 119, in der vorliegenden Darstellung also von unten fixiert sind, also dort, wo die Belastungsschwerpunkte im Fahrbetrieb des Fahrzeugs auftreten. Alle übrigen Bereiche 125 des Mittelteilelements 101 des Mittelteils 102 und der Außenteilelemente 119 der äußeren Bereiche 117 weisen dagegen eine dünnere Wandstärke auf.

Somit kann das Mittelteil 102 sowie die angefügten äußeren Bereiche 117 und damit das Bodengestell 100 insgesamt hinsichtlich eines reduzierten Gewichts entsprechend optimiert werden.

FIG 4 zeigt einen Detailausschnitt der schematischen Darstellung der Untersicht eines Bodengestells 100 für einen Wagenkasten für ein Schienenfahrzeug 1 gemäß der Ausführungsform aus Figur 2.

Der dargestellte Detailausschnitt zeigt einen Teil der Seite 103 des Mittelteilelements 101 des Mittelteils 102 des Bereichs, an dem die äußeren Bereiche 117 an das Mittelteilelement 101 angefügt sind und jeweils an einen Türausschnitt 5 mittels eines speziellen Abschlussstückes angrenzen.

An den Bereichen mit dickerer Wandstärke 123 des Mittelteilelements 101 bzw. der Außenteilelemente 119 sind die beiden Seitenlangträger 111, der Mittellangträger 107 und die beiden Außenlangträger 121 im Wesentlichen parallel zur Fahrzeuglängsrichtung auf einer Seite 103 fixiert.

Die übrigen Bereiche 125 weisen eine dünnere Wandstärke auf, an denen Längselemente 105 ebenfalls im Wesentlichen parallel zur Fahrzeuglängsrichtung sowie Querelemente bzw. Querstreben 113 quer zur Fahrzeuglängsrichtung fixiert sind. Die Querstreben 113 sind dabei je nach Position und Funktion, wie dargestellt, unterschiedlich ausgestaltet.

Die Außenlangträger 121 sind als C-Träger ausgeführt, weil diese Form besonders vorteilhaft bezüglich der Stabilität des Abschlusses der äußeren Bereiche 117 des Bodengestells 100 nach außen ist.

Der Mittellangträger 107 ist als I-Träger ausgeführt.

Diese Form ist besonders vorteilhaft, um entsprechende Beanspruchungen bzw. Kräfte, insbesondere bezüglich Durchbiegung des Bodengestells 100 sowie Beanspruchungen in Längsrichtung des Fahrzeugs 1 aufzunehmen.

Der Mittellangträger 107 ist darüber hinaus mehrteilig ausgeführt und im Wesentlichen aus einem Obergurt 108, einem Steg 109 und einem Untergurt 110 mittels Schweißens zusammengefügt. Dadurch können die einzelnen Teile entsprechend Ihrer Funktion individuell optimal ausgestaltet werden. So kann beispielsweise der Steg 109, der zwischen Ober- 108 und Untergurt 107 angeordnet ist, über den Zuschnitt genau die gewünschte bzw. benötigte Formgebung bekommen, die bezüglich des Bodengestells 100 der erforderlichen bzw. gewünschten Vorsprengung entspricht. Des Weiteren können Ober- 108 und/oder Untergurt 107 bezüglich ihrer Verbindung nach oben oder unten, insbesondere des Obergurts 108 mit dem Mittelteilelement 101, je nach Anforderung mit einer entsprechenden Breite und/oder Dicke, bzw. Wandstärke, ausgeführt werden. Auch die Wandstärke des Stegs 109 kann somit individuell und insbesondere unterschiedlich zu Ober- 108 und/oder Untergurt 110 ausgeführt werden, sodass der Mittellangträger 107 beanspruchungsgerecht und gleichzeitig unter geringstem Materialeinsatz und somit gewichtsoptimiert zusammengefügt bzw. zusammengebaut werden kann.

Zur zusätzlichen Gewichtsoptimierung des Bodengestells 100 ist der Steg 109 durch entsprechende, kraftflussoptimierte Aussparungen 115, beispielsweise in Form einer Art Fachwerkstruktur, ausgeführt.

Aussparungen unterschiedlichster Form, beispielsweise kreisförmig, elliptisch, etc., sind je nach Möglichkeit und Bedarf, wie ersichtlich auch bei anderen Teilelementen, wie den Seitenlängsträgern 111 oder auch den Querträgern 113 zur weiteren Gewichtsreduzierung des Bodengestells 100 möglich.

Ein solcherart gewichtsreduziertes bzw. -optimiertes Bodengestell 100 kann hierdurch in einem Wagenkasten eines Schienenfahrzeugs, beispielsweise einer Straßenbahn, verbaut werden.

Obwohl die Erfindung im Detail durch die bevorzugten Ausführungsbeispiele näher illustriert und beschrieben wurde, ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Verfahren zum Herstellen eines Bodengestells (100) für einen Wagenkasten für ein Schienenfahrzeug (1) mit folgenden Schritten:
- Bereitstellen wenigstens eines plattenförmig ausgebildeten Mittelteilelements (101) und
- Fixieren von wenigstens zwei Längselementen (105), eines Mittellangträgers (107), wenigstens zwei Seitenlangträger (111) in Richtung der Schienenfahrzeuglängsachse und mehreren Querelementen (113) quer zur Schienenfahrzeuglängsachse an einer Seite (103) des plattenförmigen Mittelteilelements (101) mittels Laserschweißens,
**dadurch gekennzeichnet, dass**
das Bodengestell (100) mit wenigstens einem äußeren Bereich (117) ausgeführt wird, wobei der wenigstens eine äußere Bereich (117) mittels Laserschweißens am Mittelteilelement (101) fixiert wird und wobei der wenigstens eine äußere Bereich (117) wenigstens ein plattenförmig ausgebildetes Außenteilelement (119) aufweist, an dessen einer Seite wenigstens ein Außenlangträger (121) und mehrere Querelemente (113) mittels Laserschweißens fixiert werden.

2. Verfahren nach Anspruch 1,
**dadurch gekennzeichnet, dass**
das wenigstens eine plattenförmig ausgebildete Mittelteilelement (101) aus mehreren Teilelementen mittels Laserschweißens zusammengefügt wird.

3. Verfahren nach Anspruch 1 oder 2,
**dadurch gekennzeichnet, dass**
das wenigstens eine plattenförmig ausgebildete Mittelteilelement (101) mit unterschiedlichen Materialstärken ausgeführt ist, wobei das Mittelteilelement (101) wenigstens an den Stellen mit einer dickeren Materialstärke (123) ausgeführt ist, an denen der Mittellangträger (107) und die wenigstens zwei Seitenlangträger (111) am Mittelteilelement (101) fixiert werden.

4. Verfahren nach einem der Ansprüche 1, 2 oder 3,
**dadurch gekennzeichnet, dass**
der Mittellangträger (107) als I-Träger ausgeführt wird.

5. Verfahren nach Anspruch 4,
**dadurch gekennzeichnet, dass**
der Mittellangträger (107) wenigstens aus einem Obergurt (108), einem Steg (109) und einem Untergurt (110) mittels Schweißens zusammengefügt wird.

6. Verfahren nach Anspruch 5,
**dadurch gekennzeichnet, dass**
der Obergurt (108), der Steg (109) und der Untergurt (110) mit jeweils unterschiedlichen Wandstärken ausgeführt werden.

7. Verfahren nach Anspruch 5 oder 6,
**dadurch gekennzeichnet, dass**
der Steg (109) mit Aussparungen (115) ausgeführt wird.

8. Verfahren nach einem der vorherigen Ansprüche,
**dadurch gekennzeichnet, dass**
der Mittellangträger (107) und die wenigstens zwei Seitenlangträger (111) über die gesamte Länge des wenigstens einen plattenförmig ausgebildeten Mittelteilelements (101) in Richtung der Schienenfahrzeuglängsachse ausgeführt werden.

9. Verfahren nach einem der vorherigen Ansprüche,,
**dadurch gekennzeichnet, dass**
das wenigstens eine plattenförmig ausgebildete Außenteilelement (101) aus mehreren Teilelementen mittels Laserschweißens zusammengefügt wird.

10. Verfahren nach einem der vorherigen Ansprüche,,
**dadurch gekennzeichnet, dass**
das wenigstens eine plattenförmig ausgebildete Außenteilelement (119) mit unterschiedlichen Materialstärken ausgeführt ist, wobei das Außenteilelement (119) wenigstens an den Stellen mit einer dickeren Materialstärke (123) ausgeführt ist, an denen der wenigstens eine Außenlangträger (121) am Außenteilelement (119) fixiert wird.

11. Verfahren nach einem der vorherigen Ansprüche,,
**dadurch gekennzeichnet, dass**
der Außenlangträger (121) als C-Träger ausgeführt wird.

12. Verfahren nach einem der vorherigen Ansprüche,
**dadurch gekennzeichnet, dass**
das Bodengestell (100) aus einem Metallwerkstoff gefertigt wird.

13. Verfahren nach einem der vorherigen Ansprüche,
**dadurch gekennzeichnet, dass**
das Bodengestell (100) aus korrosionsbeständigem Stahl gefertigt wird.

14. Bodengestell (100) für einen Wagenkasten eines Schienenfahrzeugs (1), wobei das Bodengestell (100) nach dem Verfahren zum Herstellen eines Bodengestells (100) für ein Schienenfahrzeug (1) nach einem der vorherigen Ansprüche 1 bis 13 gefertigt ist.

## Claims

1. Method for producing a base frame (100) for a car body of a rail vehicle (1) with the following steps:
- providing at least one central part element (101) embodied in a plate-shaped manner and
- fixing at least two longitudinal elements (105), of a central longitudinal member (107), of at least two lateral longitudinal members (111) in the direction of the rail vehicle longitudinal axis and a number of transverse elements (113) at right angles to the rail vehicle longitudinal axis on a side (103) of the plate-shaped central part element (101) by means of laser welding,
**characterised in that**
the base frame (100) is realised with at least one outer region (117), wherein the at least one outer region (117) is fixed to the central part element (101) by means of laser welding and wherein the at least one outer region (117) has at least one outer part element (119) which is embodied in a plate-shaped manner, on the one side of which at least one outer longitudinal member (121) and a number of transverse elements (113) are fixed by means of laser welding.

2. Method according to claim 1,
**characterised in that**
the at least one central part element (101) embodied in a plate-shaped manner is assembled from several part elements by means of laser welding.

3. Method according to claim 1 or 2,
**characterised in that**
the at least one central part element (101) embodied in a plate-shaped manner is realised with different material thicknesses, wherein the central part element (101) is realised with a thicker material thickness (123) at least at the points at which the central longitudinal member (107) and the at least two lateral longitudinal members (111) are fixed to the central part element (101).

4. Method according to one of claims 1, 2 or 3, **characterised in that**
the central longitudinal member (107) is realised as an I-member.

5. Method according to claim 4,
**characterised in that**
the central longitudinal member (107) is assembled at least from an upper belt (108), a web (109) and a lower belt (110) by means of welding.

6. Method according to claim 5,
**characterised in that**
the upper belt (108), the web (109) and the lower belt (110) are each realised with different wall thicknesses.

7. Method according to claim 5 or 6,
**characterised in that**
the web (109) is realised with cutouts (115).

8. Method according to one of the preceding claims, **characterised in that**
the central longitudinal member (107) and the at least two lateral longitudinal members (111) are realised across the entire length of the at least one central part element (101) embodied in a plate-shaped manner in the direction of the rail vehicle longitudinal axis.

9. Method according to one of the preceding claims, **characterised in that**
the at least one outer part element (101) embodied in a plate-shaped manner is assembled from several subelements by means of laser welding.

10. Method according to one of the preceding claims, **characterised in that**
the at least one outer part element (119) embodied in a plate-shaped manner is realised with different material thicknesses, wherein the outer part element (119) is realised with a thicker material thickness (123) at least at the points at which the at least one outer longitudinal member (121) is fixed to the outer part element (119).

11. Method according to one of the preceding claims, **characterised in that**
the outer longitudinal member (121) is configured as a C-member.

12. Method according to one of the preceding claims, **characterised in that**
the base frame (110) is manufactured from a metallic material.

13. Method according to one of the preceding claims, **characterised in that**
the base frame (100) is manufactured from corrosion-resistant steel.

14. Base frame (100) for a car body of a rail vehicle (1), wherein the base frame (100) is manufactured according to the method for producing a base frame (110) for a rail vehicle (1) according to one of the preceding claims 1 to 13.

## Revendications

1. Procédé de fabrication d'un châssis (100) de plancher d'une caisse d'un véhicule (1) ferroviaire comprenant les stades suivants :
- mise à disposition d'un élément (101) partiel médian constitué sous la forme d'une plaque et
- fixation d'au moins deux longerons (105), d'une poutrelle (107) longitudinale médiane, d'au moins deux poutrelles (111) longitudinales latérales dans la direction de l'axe longitudinal du véhicule ferroviaire et de plusieurs traverses (113) transversalement à l'axe longitudinal du véhicule ferroviaire d'un côté (103) de l'élément (101) partiel médian en forme de plaque, au moyen d'un soudage par laser,
**caractérisé en ce que** l'
on réalise le châssis (100) de plancher avec au moins une partie (117) extérieure, dans lequel on fixe la au moins une partie (117) extérieure à l'élément (101) partiel médian au moyen d'un soudage par laser et dans lequel la au moins une partie (117) extérieure a au moins un élément (119) partiel extérieur constitué en forme de plaque, à l'un des côtés duquel on fixe au moins une poutrelle (121) longitudinale extérieure et plusieurs traverses (113), au moyen d'un soudage par laser.

2. Procédé suivant la revendication 1,
**caractérisé en ce que**
le au moins un élément (101) partiel médian constitué en forme de plaque est constitué de l'assemblage de plusieurs éléments partiels au moyen d'un soudage par laser.

3. Procédé suivant la revendication 1 ou 2,
**caractérisé en ce que**
le au moins un élément (101) partiel médian constitué en forme de plaque est réalisé en des épaisseurs de matériau différentes, dans lequel l'élément (101) partiel médian est réalisé en ayant une épaisseur (123) de matériau plus grande aux endroits où la poutrelle (107) longitudinale médiane et les au moins deux poutrelles (111) longitudinales latérales sont fixées à l'élément (101) partiel médian.

4. Procédé suivant l'une des revendications 1, 2 ou 3, **caractérisé en ce que** l'
on réalise la poutrelle (107) longitudinale médiane sous la forme d'une poutrelle en I.

5. Procédé suivant la revendication 4,
**caractérisé en ce que**
la poutrelle (107) longitudinale médiane est assemblée par soudage en étant composée d'au moins une ceinture (108) supérieure, d'une entretoise (109) et d'une ceinture (110) inférieure.

6. Procédé suivant la revendication 5,
**caractérisé en ce que**
la ceinture (108) supérieure, l'entretoise (109) et la ceinture (110) inférieure sont réalisées en ayant des épaisseurs de paroi respectivement différentes.

7. Procédé suivant la revendication 5 ou 6,
**caractérisé en ce que**
l'entretoise (109) est réalisée en ayant des évidements (115).

8. Procédé suivant l'une des revendications précédentes, **caractérisé en ce que**
la poutrelle (107) longitudinale médiane et les au moins deux poutrelles (111) longitudinales latérales sont réalisées dans la direction de l'axe longitudinal du véhicule ferroviaire sur toute la longueur du au moins un élément (101) partiel médian constitué en forme de plaque.

9. Procédé suivant l'une des revendications précédentes, **caractérisé en ce que**
le au moins un élément (101) partiel extérieur constitué en forme de plaque est constitué en étant assemblé de plusieurs éléments partiels au moyen d'un soudage par laser.

10. Procédé suivant l'une des revendications précédentes, **caractérisé en ce que**
le au moins un élément (119) partiel extérieur constitué en forme de plaque est réalisé en ayant des épaisseurs de matériau différentes, dans lequel l'élément (119) partiel extérieur est réalisé en ayant une épaisseur (123) de matériau plus grande, au moins aux endroits où la au moins une poutrelle (121) longitudinale extérieure est fixée à l'élément (119) partiel extérieur.

11. Procédé suivant l'une des revendications précédentes, **caractérisé en ce que**
la poutrelle (121) longitudinale extérieure est réalisée en poutrelle en C.

12. Procédé suivant l'une des revendications précédentes, **caractérisé en ce que**
le châssis (100) de plancher est fabriqué en un matériau métallique.

13. Procédé suivant l'une des revendications précédentes, **caractérisé en ce que**
le châssis (100) de plancher est fabriqué en un acier résistant à la corrosion.

14. Châssis (100) de plancher d'une caisse d'un véhicule (1) ferroviaire, dans lequel le châssis (100) de plancher est fabriqué suivant le procédé de fabrication d'un châssis (100) de plancher d'un véhicule (1) ferroviaire suivant l'une des revendications 1 à 13 précédentes.
